# EUROPÄISCHE PATENTSCHRIFT

(11) **EP 1 426 512 B1**
(45) Veröffentlichungstag und Bekanntmachung des Hinweises auf die Patenterteilung: **07.06.2006**
(21) Anmeldenummer: 03024723.3
(22) Anmeldetag: 29.10.2003
(51) Int. Cl.: E04B 1/94, E21D 11/38

(54) **Brandschutzplatte mit vormontiertem fugenabdeckenden Hinterlegungsstreifen**
Fire-proof panel with premounted underlying joint covering strip
Panneau coupe-feu avec bande sous-jacente couvre-joint prémontée

(30) Priorität: 27.11.2002 DE 20218373 U
(43) Veröffentlichungstag der Anmeldung: 09.06.2004
(73) Patentinhaber: fischerwerke Artur Fischer GmbH & Co. KG, 72178 Waldachtal (DE)
(72) Erfinder: Seibold, Günter, 72178 Waldachtal (DE)

(56) Entgegenhaltungen:
- DE-A- 19 800 559
- DE-A- 19 837 695

## Beschreibung

Die Erfindung betrifft eine Brandschutzplatte mit vormontiertem Hinterlegungsstreifen mit den Merkmalen des Oberbegriffs des Anspruchs 1.

Zur Verkleidung von Bauten mit Brandschutzplatten, beispielsweise im Tunnelbau, ist es bekannt, dass die Brandschutzplatten an ihren Stößen mit Hinterlegungsstreifen montiert werden. Dabei ist jeder Hinterlegungsstreifen in der Regel so angeordnet, dass er etwa mittig zwei benachbarte Kanten der Brandschutzplatten hinterlegt. Die Hinterlegungsstreifen sind ebenfalls aus feuerfestem Material. Kommt es zu Spalten zwischen den einzelnen Brandschutzplatten, so hat dies insbesondere den Vorteil, dass auch an diesen Stellen der Untergrund durch die Hinterlegungsstreifen geschützt wird. Im Sinne einer wirtschaftlichen Montage werden die Hinteriegungsstreifen teilweise vormontiert. Dazu wird unter zwei benachbarte, senkrecht zueinander stehende Kanten der Brandschutzplatte jeweils etwa zur Hälfte überstehend ein Hinterlegungsstreifen befestigt. Dieser Befestigung kommt lediglich für die Montage auf der Baustelle Bedeutung zu. Sie wird daher mittels einer einfachen Schraube, Klammer oder dgl. realisiert. Auf der Baustelle werden die Brandschutzplatten aneinander gesetzt und zwar derart, dass jeweils eine Kante ohne Hinterlegungsstreifen auf einen bereits montierten Hinterlegungsstreifen angesetzt wird. Dann werden die Brandschutzplatten durch die Hinterlegungsstreifen hindurch entlang des gesamten Umfangs mittels Befestigungsanker oder dgl. befestigt. Auf diese Weise werden mit jeder Brandschutzplatte gleich auch die notwendigen Hinterlegungsstreifen montiert.

Derartige Brandschutzplatten mit vormontiertem Hinterlegungsstreifen haben allerdings den Nachteil, dass sie lediglich für ebene Untergründe geeignet sind. Insbesondere bei Tunnelbauten treten jedoch vorwiegend gekrümmte Wände auf. Würden hier die oben genannten Brandschutzplatten verwendet, so lägen die Hinterlegungsstreifen entlang der Tunnelröhre beim Ansetzen der Brandschutzplatte lediglich mit einer Kante auf. Bei der Befestigung der Brandschutzplatte müsste entweder die Vormontageverbindung zum Hinterlegungsstreifen gelöst oder der Hinterlegungsstreifen einer starken Biegebeanspruchungen ausgesetzt werden. Eine wirtschaftliche und sichere Montage ist so nicht gewährleistbar.

Der Erfindung liegt daher die Aufgabe zugrunde, eine Brandschutzplatte zu schaffen, die eine einfache und sichere Montage auch für gekrümmte Untergründe erlaubt.

Diese Aufgabe wird erfindungsgemäß durch die Brandschutzplatte mit den Merkmalen des Anspruchs 1 gelöst. Die Brandschutzplatte weist mindestens einen Hinterlegungsstreifen auf, der über ein Scharnier mit der Brandschutzplatte vormontiert verbunden ist. Bei Ansetzen der Brandschutzplatte auf den Untergrund passt sich der Winkel zwischen Brandschutzplatte und Hinterlegungsstreifen derart an, dass der Hinterlegungsstreifen tangential am Untergrund anliegt. Er bietet damit eine stabile Auflage für die Brandschutzplatte. Gleichzeitig wird eine einfache Montage gewährleistet.

In einer bevorzugten Ausführung ist das Scharnier eine klebende, abbindende, und leicht verformbare Masse. Vorzugsweise ist die Masse ein Silikon. In einer anderen Ausführungsform der Erfindung könnte jedoch auch ein Acryl-, Bitumenkleber oder dgl. verwendet werden. Eine derartige Masse hat den Vorteil, dass das Scharnier durch einfaches Auftragen der Masse als Raupe oder Klebepunkte angebracht werden kann. Dieser Vorgang ist einfach automatisierbar. Durch Abbinden beispielsweise an der Luft erhält die Masse seine entgültige Festigkeit. Aufgrund seiner Klebeeigenschaften werden die Brandschutzplatte und der Hinterlegungsstreifen bis mindestens zur Montage auf der Baustelle zusammen gehalten. Beim Ansetzen der Brandschutzplatte an den Untergrund kann die Masse derart leicht verformt werden, dass sich der Winkel zwischen Brandschutzplatte und Hinterlegungsstreifen anpassen kann. Dabei ist mit "leicht verformbar" gemeint, dass die zur Anpassung des Winkels notwendigen Kräfte und Momente gering gegenüber den aus dem Gewicht der Brandschutzplatte resultierenden Kräften und Momenten bei der Montage sind. Die Verformung der Masse kann dabei elastisch und/oder plastisch sein. In einer anderen Ausführungsform der Erfindung könnte das Scharnier im Moment der Winkelanpassung auch reißen.

Eine Ausgestaltung der Erfindung sieht vor, dass das Scharnier ein Klebeband ist. Durch das Bandmaterial verfügt das Klebeband über eine hohe Festigkeit. Verbunden mit der Klebeeigenschaft ermöglicht es ebenfalls eine Automatisierung der Vormontage von Brandschutzplatte und Hinterlegungsstreifen.

Vorzugsweise weist die Brandschutzplatte und/oder der Hinterlegungsstreifen eine Ausnehmung in Form einer Fase, Nut oder Vertiefung für das Scharnier auf. Hierdurch kann gewährleistet werden, dass einerseits ausreichendes Volumen für das Scharnier und dessen Verformungen zur Verfügung steht und andererseits die Brandschutzplatte im fertig montierten Zustand direkt auf den Hinterlegungsstreifen aufliegt.

Die Erfindung wird nachfolgend anhand zweier in einer Zeichnung dargestellter Ausführungsbeispiele näher erläutert. Es zeigen
- Figur 1: eine erfindungsgemäße Brandschutzplatte mit vormontiertem Hinterlegungsstreifen; und
- Figur 2: eine weitere Brandschutzplatte mit vormontiertem Hinterlegungsstreifen während der Montage.

Die in Figur 1 dargestellte Brandschutzplatte 1 mit einem vormontierten Hinterlegungsstreifen 2 weist ein Scharnier in Form eines Klebebandes 3 auf. Dies erlaubt ein Verschwenken des Hinterlegungsstreifens 2 gegenüber der Brandschutzplatte 1 um den Winkel α.

In Figur 2 ist eine Brandschutzplatte 1a mit einem Hinterlegungsstreifen 2a dargestellt. Als Scharnier weist diese Ausführung eine verformbare Masse 4, beispielsweise Silikon, auf. Um für die Masse 4 ein ausreichendes Volumen und damit Verformbarkeit zur Verfügung zu stellen, weist die Brandschutzplatte 1a eine Ausnehmung in Form einer Fase 5 auf. Die Darstellung zeigt die Brandschutzplatte 1a im befestigten Zustand. Als weiterer Vorteil der Fase 5 ergibt sich dabei, dass die Brandschutzplatte 1 a direkt auf dem Hinterlegungsstreifen 2a aufliegt und es somit zu einer stabilen Verbindung kommt. Zur Befestigung der Brandschutzplatte 1a wird sie mit dem Hinterlegungsstreifen 2a an den Untergrund 6, beispielsweise eine Tunnelwand, angelegt, wodurch sich der Winkel α' zwischen Hinterlegungsstreifen 2a und Brandschutzplatte 1a derart einstellt, dass der Hinterlegungsstreifen 2a tangential an der gekrümmten Oberfläche 7 des Untergrunds 6 anliegt. Gegenüber dem vormontierten Zustand ist die Masse 4 elastisch und/oder plastisch verformt. In der dargestellten Position der Brandschutzplatte 1 a wird das Bohrloch 8 durch die Brandschutzplatte 1a und den Hinterlegungsstreifen 2a bis in den Untergrund 6 erstellt und die Brandschutzplatte 1 a mit dem Befestigungsanker 9 fixiert. Im nächsten Schritt der Montage wird die benachbarte Brandschutzplatte 1b entsprechend der Fügerichtung A angesetzt und ebenfalls mit einem Befestigungsanker fixiert.

## Patentansprüche

1. Brandschutzplatte zur Befestigung an einem Untergrund (6) mit mindestens einem vormontierten Hinterlegungsstreifen (2, 2a), **dadurch gekennzeichnet, dass** der Hinterlegungsstreifen (2, 2a) über ein Scharnier (3, 4) mit der Brandschutzplatte (1, 1a) verbunden ist.

2. Brandschutzplatte nach Anspruch 1, **dadurch gekennzeichnet, dass** das Scharnier eine klebende, abbindende und leicht verformbare Masse (4) ist.

3. Brandschutzplatte nach Anspruch 2, **dadurch gekennzeichnet, dass** das Scharnier (4) ein Silikon ist.

4. Brandschutzplatte nach Anspruch 1, **dadurch gekennzeichnet, dass** das Scharnier ein Klebeband (3) ist.

5. Brandschutzplatte nach Anspruch 1, **dadurch gekennzeichnet, dass** die Brandschutzplatte (1a) und/oder der Hinterlegungsstreifen (2a) eine Ausnehmung (5) für das Scharnier (4) aufweist.

## Claims

1. Fire protection panel for fastening to a substrate (6), having at least one premounted backing strip (2, 2a), **characterised in that** the backing strip (2, 2a) is connected to the fire protection panel (1, 1a) by way of a hinge (3, 4).

2. Fire protection panel according to claim 1, **characterised in that** the hinge is an adhesive, setting and readily deformable mass (4).

3. Fire protection panel according to claim 2, **characterised in that** the hinge (4) is a silicone.

4. Fire protection panel according to claim 1, **characterised in that** the hinge is an adhesive tape (3).

5. Fire protection panel according to claim 1, **characterised in that** the fire protection panel (1a) and/or the backing strip (2a) has a recess (5) for the hinge (4).

## Revendications

1. Plaque de protection contre les incendies sur un sous-sol (6) pourvue d'au moins une bande de pose arrière prémontée (2, 2a), **caractérisée en ce que** la bande de pose arrière (2, 2a) est reliée par une charnière (3, 4) à la plaque de protection contre les incendies (1, 1a).

2. Plaque de protection contre les incendies selon la revendication 1, **caractérisée en ce que** la charnière est une masse (4) collante en prise et légèrement déformable.

3. Plaque de protection contre les incendies selon la revendication 2, **caractérisée en ce que** la charnière (4) est en silicone.

4. Plaque de protection contre les incendies selon la revendication 1, **caractérisée en ce que** la charnière est une bande collante (3).

5. Plaque de protection contre les incendies selon la revendication 1, **caractérisée en ce que** la plaque de protection contre les incendies (1a) et/ou la bande de pose arrière (2a) comporte un évidement (5) pour la charnière (4).
